# EUROPÄISCHE PATENTSCHRIFT

(11) **EP 0 207 407 B1**
(45) Veröffentlichungstag und Bekanntmachung des Hinweises auf die Patenterteilung: **14.06.1989**
(21) Anmeldenummer: 86108481.2
(22) Anmeldetag: 20.06.1986
(51) Int. Cl.: B65D 5/42

(54) **Faltschachtel**
Folding carton
Boîte pliante

(30) Priorität: 29.06.1985 DE 3523416; 20.02.1986 DE 3605413
(43) Veröffentlichungstag der Anmeldung: 07.01.1987
(73) Patentinhaber: Seufert Verpackungen GmbH, D-6054 Rodgau 5 (DE)
(72) Erfinder: Seufert, Gerhard, D-6054 Rodgau 5 (DE)
(74) Vertreter: Oppermann, Ewald, Dipl.-Ing.

(56) Entgegenhaltungen:
- DE-A- 1 436 993
- FR-A- 2 507 155
- GB-A- 2 090 230

## Beschreibung

Die Erfindung bezieht sich auf eine Faltschachtel, bestehend aus einem ersten Zuschnitteil aus undurchsichtigem Material, insbesondere Karton, und einem zweiten Zuschnitteil aus durchsichtiger steifer Kunststoffolie, welches sich über mindestens eine Schachtelkante, die zu einem Teil an einer in der Kunststoffolie vorgesehenen Biegelinie gebildet ist, erstreckt und mit dem ersten Zuschnitteil auf dessen Innenseite überlappend verklebt ist, wobei auch an mindestens einem Ende der Biegelinie eine Überlappung zwischen dem ersten und dem zweiten Zuschnitteil vorhanden ist und die Biegelinie durch eine entsprechende Rillinie im ersten Zuschnitteil fortgesetzt ist, an weicher die Schachtelkante zum anderen Teil gebildet ist.

Derartige aus zwei unterschiedlichen Materialien bestehende Faltschachteln sind in verschiedenen Ausführungen bekannt. Bei einer bekannten Fensterfaltschachtel besitzt das Kartonzuschnitteil eine ein Sichtfenster darstellende Öffnung, die durch ein Blatt aus steifem Kunststoff verschlossen ist (DE-OS 31 48 443). Bei einer weiteren bekannten Faltverpackung (DE 31 52 240 der Int. Anm. WO 82/ 00449) ist nicht nur ein Sichtfenster im Kartonzuschnitteil vorgesehen, sondern es sind mehrere, durch Schachtelkanten miteinander verbundene Wände oder Wandteile ggf. einschließlich angrenzender Verschlußklappen und Staublaschen vollständig aus einem Kunststoffteil hergestellt.

Bei beiden vorstehend angegebenen Schachteltypen sind am Ende von im Kunststoffzuschnitteil befindlichen Biegelinien Überlappungen zwischen den beiden aus unterschiedlichen Materialien bestehenden Zuschnitteilen vorhanden, bzw. können bei der vorstehend angegebenen Faltverpackung vorhanden sein.

Diese Überlappungsstellen bereiten beim Falten Schwierigkeiten, weil es infolge der zweifachen Materialdicke an den Überlappungsstellen zu Materialverdrängungen und Materialdehnungen kommt. Da das Kunststoffzuschnitteil dem Kartonzuschnitteil von innen anliegt, wird die Kunststoffolie beim Falten im Bereich der Rillinien des Kartonzuschnitteils gestaucht, während der Karton gleichzeitig so gedehnt wird, daß seine äußere Schicht bzw. Kaschierung entlang der Rillinie aufreißen kann. Das Falten an derartigen Überlappungsstellen läßt sich maschinell nur unbefriedigend durchführen.

Bei einem weiteren bekannten Faltbehälter mit Fenster (DE-OS 14 36 993) ist zur Vermeidung der vorstehend geschilderten Schwierigkeiten vorgesehen, daß im Fensterfolienrand im Bereich der Biegelinien Ausnehmungen vorhanden sind, während am Kartonzuschnitt Zungen oder Finger vorgesehen sind, welche diese Ausnehmungen überlappen. Da in diesem Bereich die überlappenden Oberflächen an den Fingern und der Fensterfolie frei von Klebstoff sind, soll beim Falten eine Verschiebung zwischen diesen Oberflächen ohne das Auftreten von Spannungen möglich sein. Gleichzeitig wird der Faltbehälter an den Ausnehmungen nicht undicht, weil die Zungen eine Abdeckung im Bereich der Behälterkanten bewirken. Die bei diesem bekannten Faltbehälter stets vorhandenen Zungen oder Finger schränken aber nicht nur die Gestaltungsmöglichkeiten des Behälters erheblich ein, sie erschweren auch das maschinelle Falten, weil sie sich beim Falten nach außen biegen und damit unerwünschte Vorsprünge bilden.

Bei der eingangs angegebenen bekannten Fensterfaltschachtel (DE-OS 31 48 443) ist vorgesehen, daß die vorerwähnten Ausnehmungen bzw. Einschnitte sich mindestens bis zum Rand der Fensteröffnung erstrecken. Durch die dadurch zwischen dem Kartonzuschnitteil und dem Kunststoffblatt im Bereich jeder Überlappungsstelle an den Schachtelkanten entstehenden mehr oder weniger großen Löcher sollen Materialverdrängungen in diesen schwierigen Bereichen bei der Faltung nicht auftreten. Das Vorhandensein von Löchern an Faltschachtelkanten ist jedoch nicht für alle Anwendungsfälle einer derartigen Verpackung akzeptabel.

Der vorliegenden Erfindung liegt die Aufgabe zugrunde, eine Faltschachtel der eingangs angegebenen Gattung bereitzustellen, bei welcher an den im Bereich von Faltschachtelkanten vorhandenen Überlappungsstellen weder nach außen vorspringende Zungen noch Löcher vorhanden sind und welche dennoch auch an diesen Überlappungsstellen ohne Schwierigkeiten maschinell gefaltet werden kann.

Die gestellte Aufgabe wird erfindungsgemäß dadurch gelöst, daß an den im Bereich der Schachtelkanten vorhandenen Überlappungsstellen zwischen dem ersten und dem zweiten Zuschnitteil das zweite Zuschnitteil an die Biegelinien unmittelbar anschließend flächenförmig auf einen Bruchteil seiner ursprünglichen Foliendicke verdünnt ist und daß sich die flächenförmigen Verdünnungen des zweiten Zuschnitteils mindestens über die Überlappungslänge erstrecken.

Durch diese Maßnahmen kommt es zu einem vollständigen Spannungsausgleich an den erläuterten schwierigen im Bereich der Schachtelkanten befindlichen Überlappungsstellen, weil sich die flächenförmigen Verdünnungen unter der Einwirkung der beim Falten auftretenden Stauchungskräfte leicht verformen lassen. Diese Verformungen, die im wesentlichen als kleine Falten ausschließlich im Bereich der flächenförmigen Verdünnungen auftreten, befinden sich auf der Innenseite der Rillinien des Kartonzuschnitteils und treten daher nach außen nicht störend in Erscheinung. Wenn die flächenförmigen Verdünnungen so bemessen sind, daß sie sich nur über die Überlappungslänge erstrecken oder allenfalls geringfügig größer sind, d.h. nicht oder nur sehr geringfügig über die Kartonkante überstehen, wird beim Falten der betreffenden Schachtelkante eine glatt und unterbrechungslos durchgehende Kante erzielt, die auch an den Stellen, wo von außen sichtbar die beiden unterschiedlichen Materialien aneinanderstoßen, keine Absätze oder Löcher besitzt.

Die flächenförmigen Verdünnungen besitzen zweckmäßig über ihre Länge einen im wesentlichen gleichbleibenden Querschnitt. Dadurch wird ein über ihre Länge gleichmäßiger Spannungsausgleich in Form von durchgehenden kleinen Falten erreicht, wenn die Faltschachtel an den betreffenden Kanten gefaltet, d.h. aus ihrer flachliegenden Stellung aufgerichtet wird.

Vorteilhaft besitzen die flächenförmigen Verdünnungen von ihren seitlichen Rändern ausgehend zur Mitte hin eine abnehmende Dicke, wobei die Dicke der Rillinien des ersten Zuschnitteils am geringsten ist. Durch diese Maßnahmen ist die Verformbarkeit der flächenförmigen Verdünnungen entlang der Rillinien des ersten Zuschnitteils am größten, wodurch die Bildung kleiner die Spannung ausgleichenden Falten begünstigt wird.

Die flächenförmigen Verdünnungen, die selbstverständlich im Kunststoffolienzuschnitteil angebracht werden, bevor dieses mit dem Kartonzuschnitteil durch Verkleben vereinigt wird, können durch Einwirkung auf die Kunststoffolie von beiden Seiten her angebracht werden, vorzugsweise werden sie jedoch durch Einwirkung auf nur eine Seite der Kunststoffolie hergestellt, wobei sich das Kunststoffolienteil auf einer Unterlage befindet.

Für den vorgesehenen Zweck besonders geeignete flächenförmige Verdünnungen werden erzielt, wenn diese gemeinsam mit den Biegelinien durch Hochfrequenz-/Druckeinwirkung oder durch Heißprägen angebracht sind. Bei der Anbringung der flächenförmigen Verdünnungen ist dafür Sorge zu tragen, daß an den seitlichen Rändern der Verdünnungen keine störenden aus dem Kunststoffmaterial bestehenden Verdrängungswülste entstehen, damit eine Verklebung mit dem Kartonzuschnitteil auch auf der Folienseite möglich ist, an welcher solche Vedrängungswülste entstehen könnten.

Die flächenförmigen Verdünnungen können im Verfolg des Erfindungsgedankens bei gleicher oder annähernd gleicher Wirksamkeit unterschiedlich gestaltet sein. Vorteilhaft sind die flächenförmigen Verdünnungen im Querschnitt betrachtet auf einer Seite bogenförmig begrenzt. Sie können aber auch auf einer Seite jeweils durch mindestens zwei zusammenstoßende Schrägflächen begrenzt sein. Eine weitere Möglichkeit besteht darin, daß die flächenförmigen Verdünnungen auf einer Seite jeweils durch zwei äußere Schrägflächen und eine mittlere ebene Fläche begrenzt sind. Schließlich ist auch eine Gestaltung möglich, bei der sie auf einer Seite durch stufenförmig angeordnete ebene Flächen begrenzt sind.

Bei einer bevorzugten Ausführungsform der Faltschachtel ist vorgesehen, daß innerhalb der flächenförmigen Verdünnungen in gleichen Abständen jeweils drei parallele Rillen eingeformt sind, deren mittlere in Verlängerungsrichtung der zugehörigen Biegelinien im zweiten Zuschnitteil angeordnet ist. Durch diese feinen Rillen entstehen Sollfaltungsstellen, an denen sich beim Falten der Faltschachtel kleine regelmäßige Falten ausbilden, welche für den notwendigen Spannungsausgleich sorgen und parallel zu den benachbarten Rillinien im ersten Zuschnitteil verlaufen.

Hierbei ist es von Vorteil, wenn die mittlere Rille an die Biegelinie unmittelbar anschließt, und wenn die beiden seitlichen Rillen an ihren inneren Enden jeweils abgeknickt verlaufen und sich mit der mittleren Rille an der Anschlußstelle zur Biegelinie vereinigen. Durch diese Rillenkonfiguration werden die beim Falten der Schachtel auch am Übergang zwischen den Biegelinien in der Kunststoffolie und den flächenförmigen Verdünnungen auftretenden Spannungen durch eine dachähnliche Verformung der von den drei konvergierenden Rillen begrenzten kleinen Flächenbereiche der flächenförmigen Verdünnungen kompensiert.

Besonders gute Resultate bei der Bildung kleiner Sollfalten im Überlappungskantenbereich werden erreicht, wenn die mittlere Rille bis zu einer geringeren Folienrestdicke in die verdünnte Folie eingedrückt ist als die beiden seitlichen Rillen, die bis zu einer übereinstimmenden Folienrestdicke eingedrückt sind.

Bei einer Dicke der für das zweite Zuschnitteil verwendeten Kunststoffolie zwischen 200 und 400 µm hat es sich als vorteilhaft erwiesen, wenn die minimale Dicke im Bereich der flächenförmigen Verdünnungen etwa 100 Jlm beträgt.

Für die Erzielung guter Faltungen an den kritischen Kartonüberlappungsbereichen der beiden unterschiedlichen Materialien ist es zweckmäßig, wenn die Folienrestdicke an der mittleren Rille etwa ein Drittel und die Folienrestdicke an den beiden seitlichen Rillen etwa zwei Drittel der minimalen Dicke im Bereich der flächenförmigen Verdünnungen beträgt.

Für die gewünschte Ausbildung von kleinen Falten aus den flächenförmigen Verdünnungen entlang der Rillinien im Kartonzuschnitteil ist es von Vorteil, wenn die Überlappungsklebung zwischen den beiden Zuschnitteilen etwa an den seitlichen Rändern der flächenförmigen Verdünnungen endet. Bei Anbringung der drei parallelen Rillen innerhalb der flächenförmigen Verdünnungen ist für die Ausbildung kleiner Sollfalten darauf zu achten, daß die Überlappungsklebung zwischen den beiden Zuschnitteilen an den seitlichen Rillen endet.

Gute Ergebnisse werden auch erzielt, wenn die flächenförmigen Verdünnungen jeweils einen die zugehörige Rillinie des ersten Zuschnitteils abdeckenden und an die zugehörige Biegelinie des zweiten Zuschnitteils anschließenden Mittelstreifen besitzen, der an allen Stellen eine gleichbleibende Folienrestdicke besitzt und an den sich seitlich konkav gewölbte bis zu den seitlichen Rändern reichende Übergangsflächen stufenlos anschließen. Wenn hierbei der Mittelstreifen bei einer Dicke der für das zweite Zuschnitteil verwendeten Kunststoffolie zwischen etwa 200 und 400 _{J}lm eine Folienrestdicke von etwa 40 bis 60 Jlm besitzt, während seine Breite zwischen etwa 1/3 bis 1/6 der Breite der flächenförmigen Verdünnung beträgt, ergeben sich besonders gute Resultate.

Eine entsprechend der bis jetzt beschriebenen Erfindung ausgestaltete Faltschachtel läßt sich auch an den im Bereich der durch Rillinien im ersten Zuschnitteil und damit fluchtend angeordneten Biegelinien im zweiten Zuschnitteil definierten Schachtelkanten befindlichen Überlappungsstellen problemlos bei Schachtelaufrichtung falten, ohne daß das Kartonmaterial des ersten Zuschnitteils im Bereich der Rillinien aufreißt und auch ohne störende Verformungen der das zweite Zuschnitteil bildenden Kunststoffolie im Sichtbereich. Hierbei werden alle beim Falten auftretenden Spannungen von den an den Überlappungsstellen vorhandenen flächenförmigen Verdünnungen kompensiert.

Bedingt durch Fertigungstoleranzen, vor allem beim Verkleben der beiden Zuschnitteile, können unter Umständen Verlagerungen der flächenförmigen Verdünnungen gegenüber dem ersten Zuschnitteil auftreten, die an der Grenze zwischen Sichtbereich und Überlappungsstellen, insbesondere bei Verwendung dickerer Kunststoffolien von etwa 400 µm Dicke, zu von den flächenförmigen Verdünnungen nicht vollständig kompensierbaren Restspannungen führen können. Um auch derartige Restspannungen erforderlichenfalls beseitigen zu können, damit Spannungsauswirkungen auf das Kartonmaterial und die an die Überlappungsstellen angrenzenden Foliensichtbereiche ausgeschlossen sind, wird gemäß der weiteren Erfindung vorgeschlagen, daß an den Anschlußstellen zwischen den Biegelinien und den flächenförmigen Verdünnungen im zweiten Zuschnitteil jeweils eine durch die Materialdicke durchgehende Unterbrechung vorgesehen ist, die im wesentlichen von dem ersten Zuschnitteil nicht überlappt ist.

Es hat sich gezeigt, daß durch derartige Unterbrechungen auch alle etwaigen Restspannungen an der Grenze zwischen Sichtbereich und Kartonbereich aufgenommen werden können, wodurch sowohl ein Einreißen des Kartons an der Kartongrenze als auch Verwerfungen der benachbarten Folienbereiche ausgeschlossen sind. In ihrer einfachsten und für die meisten Anwendungsfälle völlig ausreichenden Form ist die Unterbrechung vorteilhaft als sich quer zur Biegelinie erstreckender linienförmiger Einschnitt ausgebildet, der nach beiden Seiten über die Biegelinie vorsteht, etwa die Breite der flächenförmigen Verdünnung besitzt und parallel zur eng benachbarten Kante des ersten Zuschnitteils verläuft. Der Einschnitt tritt nach außen hin kaum in Erscheinung und bildet auch bei aufgerichteter Schachtel kein nennenswertes Loch im Folienmaterial.

In Anwendungsfällen, bei denen es nicht in erster Linie darauf ankommt, keinerlei Löcher an der Schachtelkante im Sichtbereich zu bilden, kann in weitererAusgestaltung der Erfindung die Anordnung so getroffen sein, daß die Unterbrechung als Lochausschnitt ausgebildet ist, der nach beiden Seiten über die Biegelinie mit einander etwa entsprechenden Flächenbereichen vorsteht und dessen Breite höchstens etwa der Breite der flächenförmigen Verdünnung entspricht.

Besonders günstige Spannungsausgleichsresultate werden hierbei dann erzielt, wenn der Lochausschnitt im flachliegenden zweiten Zuschnitteil kreisförmig ausgebildet ist oder wenn der Lochausschnitt im flachliegenden zweiten Zuschnitteil etwa die Form einer Ellipse aufweist, deren längere Achse parallel zur benachbarten Kante des ersten Zuschnitteils verläuft.

Die Erfindung wird nachfolgend anhand der Ausführungsbeispiele in zum Teil schematischer Wiedergabe darstellenden Zeichnungen näher erläutert. Darin zeigt:
Fig. 1 eine perspektivische Ansicht eines aus zwei miteinander verklebten Teilen bestehenden Zuschnitts einer Fensterfaltschachtel,
Fig. 2 die Draufsicht auf einen ebenfalls aus zwei miteinander verklebten Teilen bestehenden Zuschnitt eines anderen Faltschachteltyps,
Fig. 3 die abgebrochen und vergrößert dargestellte Draufsicht auf die flachliegende Überlappungsstelle mit im Kunststoffzuschnitteil angebrachter flächenförmiger Verdünnung,
Fig. 4 eine der Fig. 3 ähnliche Draufsicht mit in die flächenförmige Verdünnung eingeformten parallelen Rillen,
Fig. 5 einen Schnitt durch das Kunststoffzuschnitteil entlang der Linie V-V in Fig. 3, jedoch in einer gegenüber Fig. 3 vergrößerten Darstellungsweise,
Fig. 6 einen entsprechenden Schnitt entlang der Linie VI-VI in Fig. 4,
Fig. 7 bis 9 und 13 den Fig. 5 und 6 ähnliche Schnitte betreffend weitere Ausführungsformen der flächenförmigen Verdünnungen,
Fig. 10 eine abgebrochene perspektivische Ansicht einer Fensterecke der geklebten, aufgerichteten und geschlossenen Fensterfaltschachtel gemäß Fig. 1,
Fig. 11 eine abgebrochene Seitenansicht der in Fig. 10 dargestellten Faltschachtel und
Fig. 12 einen vergrößerten Schnitt entlang der Linie XII-XII gemäß Fig. 11,
Fig. 14 die abgebrochen und vergrößert dargestellte Innenansicht auf eine flachliegende Überlappungsstelle eines aus zwei Zuschnitteilen zusammengesetzten Faltschachtelzuschnitts, mit einer ersten Ausführungsform der Unterbrechung,
Fig. 15 eine abgebrochene Seitenansicht der aus dem Faltschachtelzuschnitt gemäß Fig. 14 aufgerichteten Faltschachtel,
Fig. 16 eine der Fig. 14 ähnliche Innenansicht einer Überlappungsstelle eines Faltschachtelzuschnitts, mit einer zweiten Ausführungsform der Unterbrechung,
Fig. 17 eine abgebrochene perspektivische Ansicht der aus dem Faltschachtelzuschnitt gemäß Fig. 16 aufgerichteten Faltschachtel,
Fig. 18 eine den Fig. 14 und 16 ähnliche Innenansicht einer Überlappungsstelle eines Faltschachtelzuschnitts, mit einer dritten Ausführungsform der Unterbrechung und
Fig. 19 eine abgebrochene perspektivische Ansicht der aus dem Faltschachtelzuschnitt gemäß Fig. 18 aufgerichteten Faltschachtel.

Bei den vergrößerten Darstellungen der Fig. 5 bis 8 und 12, 13 sind zur Verdeutlichung die Dickenma- ße wesentlich stärker vergrößert dargestellt als die Breitenmaße.

In Fig. 1 ist ein typischer Zuschnitt einer Fensterfaltschachtel dargestellt, der aus einem die Außenkontur des Zuschnitts bestimmenden ersten Zuschnitteil 1 aus Karton und einem eine Fensteröffnung 2 im Kartonzuschnitteil überlappend abdeckenden zweiten Zuschnitteil 3 aus durchsichtiger steifer Kunststoffolie zusammengesetzt ist. Der Zuschnitt ergibt nach dem Kleben, Aufrichten und beidseitigem Verschließen eine quaderförmige Fensterfaltschachtel, deren Fensteröffnung 2 sich über ihre Vorderwand 4 und über Teilbereiche ihrer daran anschließenden Seitenwände 5 und 6 erstreckt. Ihre an die Seitenwand 6 anschließende Rückwand 7 gehört ebenso zum Kartonzuschnitteil 1 wie vier an die Seitenwände 5 und 6 angeschlossene Staublaschen 8 und an die Vorderwand 4 angeschlossene Verschlußklappen 9. An die Verschlußklappen 9 sind Einstecklaschen 10 angeschlossen. Für die Verklebung des Zuschnitts zu einem geschlossenen Schachtelmantel ist an der Rückwand 7 eine Klebelasche 11 vorgesehen, deren Außenfläche auf die Innenfläche der Seitenwand 5 geklebt wird. An den Stellen, an denen die vorerwähnten Teile des Kartonzuschnitteils 1 aneinander angeschlossen sind, befinden sich in den Karton eingedrückte Rillinien 12, an welchen nach dem Verkleben, Aufrichten und Schließen der Faltschachtel die Schachtelkanten gebildet werden.

Das Folienzuschnitteil 3 ist auf die Innenflächen der Vorderwand 4 und der Seitenwände 5 und 6 die Fensteröffnung 2 allseits rahmenartig überlappend aufgeklebt. Die rahmenartige Überlappungsfläche ist in Fig. 1 gepunktet angedeutet. Entsprechendes gilt für die Fig. 2 bis 4. Selbstverständlich wird nicht die gesamte Überlappungsfläche zum Verkleben der beiden Zuschnitteile 1 und 3 benötigt. Der Kleberauftrag kann sich auf einen relativ schmalen Streifen beschränken, der in den Fig. 3 und 4 in den dort angegebenen abgebrochenen Überlappungsflächen durch gestrichelte Linien begrenzt angedeutet ist.

Das Folienzuschnitteil 3 ist durch zwei Biegelinien 13 in einen Vorderwandteil 14 und zwei Seitenwandteile 15 und 16 gegliedert. Die Biegelinien 13 werden durch die Rillinien 12 fluchtend fortgesetzt, die sich zwischen der Vorderwand 4 und den Seitenwänden 5 und 6 des Kartonzuschnitteils 1 befinden. An diesen Rillinien und den damit exaktfluchtenden Biegelinien 13 werden bei aufgerichteter Faltschachtel zwei Schachtelkanten gebildet.

An den vier Überlappungsstellen zwischen den beiden Zuschnitteilen 1 und 3 im Bereich der beiden vorerwähnten Schachtelkanten sind jeweils flächenförmige Verdünnungen 17 im Folienzuschnitteil 3 vorgesehen, die weiter unten noch näher erläutert werden.

Die Erfindung ist grundsätzlich auf alle Faltschachteltypen und sonstige faltbare Verpackungsteile, wie beispielsweise faltbare Stülpdeckel, anwendbar, soweit an diesen Überlappungen zwischen Karton und Kunststoffolie im Bereich von Schachtelkanten vorkommen. Zur Illustration der insoweit universellen Anwendbarkeit der Erfindung ist in Fig. 2 ein von der Fensterfaltschachtel gemäß Fig. 1 erheblich abweichender Faltschachteltyp anhand seines Zuschnitts dargestellt. Hierbei handelt es sich um eine Faltschachtel, die nach dem Kleben, Aufrichten und beidseitigem Verschließen etwa eine Würfelgestalt hat. Hierbei ist im ersten aus Karton bestehenden Zuschnitteil 18 keine Fensteröffnung angeordnet, sondern das zweite aus durchsichter steifer Kunststofffolie hergestellte Zuschnitteil 25 bildet mit seinem Außenumriß einen Teil des Gesamtzuschnitts, so daß bei dieser Faltschachtel vollständige Wandflächen oder über eine Schachtelkantenlänge durchgehende Wandflächen aus durchsichtiger Kunststofffolie entstehen.

Das erste Zuschnitteil 18 aus Karton umfaßt die Rückwand 19, zwei halbe Seitenwände 20, 21, eine kleine Verschlußklappe 22, eine größere Verschlußklappe 23 und vier halbe Staublaschen 24. Die Faltbarkeit zwischen diesen Teilen wird wiederum durch in den Karton eingedrückte Rillinien 12 ermöglicht.

Das zweite aus durchsichtiger steifer Kunststofffolie hergestellte Zuschnitteil 25 umfaßt die Vorderwand 26, zwei Seitenwandteile 27, 28, eine größere Verschlußklappe 29, eine kleinere Verschlußklappe 30 und vier an die Seitenwandteile 27, 28 angeschlossene Staublaschenteile 31. Die Faltbarkeit der beschriebenen Folienteile wird wiederum durch in der Folie angebrachte Biegelinien 13 gewährleistet. An den Verschlußklappen 29, 30 befinden sich Einsteckzungen 32, die beim Verschließen der Faltschachtel in Einsteckschlitze 33 eingeschoben werden, die in den Verschlußklappen 22, 23 des Kartonzuschnitteils 18 angebracht sind. Wie ersichtlich ist, wirken zum Verschließen der Faltschachtel einerseits die Verschlußklappen 22 und 29 und andererseits die Verschlußklappen 23 und 30 zusammen. Da die kleinere Verschlußklappe 22 des Kartonzuschnitteils 18 nur halb so groß ist wie die den Schachtelboden bildende größere Verschlußklappe 23, erlaubt auch der obere Schachtelverschluß infolge der durchsichtigen Verschlußklappe 29 einen Einblick in das Schachtelinnere.

Wie Fig. 2 ferner zeigt, sind die beiden Zuschnittteile 18 und 25 überlappend miteinander verklebt, was durch den gepunkteten Flächenbereich angedeutet ist. Hierbei überlappen die flächenmäßig größer ausgebildeten Teile des Folienzuschnitteils 25, nämlich das Seitenwandteil 28 und die beiden angeschlossenen Staublaschenteile 31, die entsprechenden Teile 20 bzw. 24 des Kartonzuschnitteils 18. Die Verklebung zwischen den beiden Zuschnitteilen erfolgt im gepunkteten Flächenbereich auf den Innenseiten der Teile 20, 24. Entsprechend werden die halbe Seitenwand 21 und die daran angeschlossenen halben Staublaschen 24 des Kartonzuschnitteils 18 mit dem Seitenwandteil 27 und den daran angeschlossenen Staublaschenteilen 31 des Folienzuschnitteils 25 überlappend verklebt. Diese Überlappungsgrenzen sind in Fig. 2 durch zwei gestrichelte Linien angedeutet.

Auch bei dieser Faltschachtel befinden sich in den beiden vorhandenen Überlappungsbereichen der beiden Zuschnitteile 18 und 25 Überlappungsstellen im Bereich von vier Schachtelkanten, an denen jeweils eine Biegelinie 13 exakt fluchtend durch eine Rillinie 12 fortgesetzt wird. An diesen Überlappungsstellen sind wiederum entsprechend der Erfindung vier flächenförmige Verdünnungen 17 im Folienmaterial des Folienzuschnitteils 25 vorgesehen. Die Ausbildung und Anordnung der flächenförmigen Verdünnungen 17 wird nun nachfolgend näher erläutert.

Hierzu wird zunächst auf die Fig. 3 und 4 Bezug genommen, aus denen jeweils eine einzelne Überlappungsstelle zwischen dem Kartonzuschnitteil 1 bzw. 18 und dem Folienzuschnitteil 3 bzw. 25 hervorgeht. Wie ersichtlich ist, ist die Rillinie 12 im Kartonzuschnitteil mit der Biegelinie 13 im Folienzuschnitteil exakt fluchtend ausgerichtet, damit beim Falten eine geradlinig durch beide Materialien hindurchgehende Faltkante der Schachtel entsteht. Im Bereich dieser Schachtelkante besitzt das Folienzuschnitteil 3 (25) die flächenförmige Verdünnung 17, die sich über die volle Überlappungslänge und noch etwas darüber hinaus erstreckt. Die flächenförmige Verdünnung 17 besitzt einen etwa rechteckigen Außenumriß, dessen längere Mittelachse mit der Rillinie 12 und der Biegelinie 13 übereinstimmt.

Wie die schematisierten Schnittdarstellungen der Fig. 5 bis 9 erkennen lassen, ist das Folienzuschnittteil 3 (25) im Bereich der flächenförmigen Verdünnungen 17 auf einen Bruchteil der ursprünglichen Foliendicke verdünnt, wobei die Dicke innerhalb der flächenförmigen Verdünnung 17 in der Mitte, d.h. im Bereich der Rillinie 12, am geringsten ist. Die in den Fig. 5 bis 9 dargestellten Querschnittsausbildungen der flächenförmigen Verdünnung 17 erstrecken sich im wesentlichen über deren Länge. Im übrigen ist aus den Fig. 5 bis 9 zu erkennen, daß die flächenförmigen Verdünnungen 17 von ihren seitlichen Rändern 34 ausgehend zur Mitte hin eine abnehmende Dicke besitzen. Die Dickenabnahme erfolgt hierbei bei den gezeigten Ausführungsbeispielen in unterschiedlicher Weise.

An den seitlichen Rändern 34 der flächenförmigen Verdünnungen 17 sind in den Fig. 5 bis 9 und 12 kleine Wülste angedeutet, die bei der Herstellung der flächenförmigen Verdünnungen durch Materialverdrängung aus der flächenförmigen Verdünnung heraus erfolgen. Durch geeignete Maßnahmen lassen sich die Abmessungen dieser Wülste in Grenzen halten, so daß sie auch dann nicht stören, wenn das Folienzuschnitteil 3 (25) mit seiner Wulstseite mit dem Kartonzuschnitteil 1 (18) verklebt wird. Im Beispiel gemäß Fig. 12 ist allerdings die den Wülsten gegenüberliegende Fläche des Folienzuschnitteils mit dem Kartonzuschnitteil verklebt.

Die flächenförmige Verdünnung 17 kann, wie in den Fig. 5 und 6 dargestellt ist, im Querschnitt gesehen auf einer Seite bogenförmig begrenzt sein. Bei dem Beispiel gemäß Fig. 7 ist die flächenförmige Verdünnung 17 auf einer Seite durch zwei in der Mitte zusammenstoßende Schrägflächen 35 begrenzt. In Fig. 8 ist eine Ausführungsform dargestellt, bei der die flächenförmige Verdünnung 17 auf einer Seite durch zwei äußere Schrägflächen 36 und eine mittlere ebene Fläche 37 begrenzt ist. Fig. 9 schließlich veranschaulicht eine Begrenzung der flächenförmigen Verdünnung 17 durch auf einer Seite der Folie stufenförmig angeordnete ebene Flächen 38 bis 40. .In jedem der Ausführungsbeispiele nach den Fig. 5 bis 9 nimmt die Dicke der flächenförmigen Verdünnungen von den seitlichen Rändern 34 ausgehend zur Mitte hin ab.

Die beschriebenen Begrenzungsflächenprofilierungen der flächenförmigen Verdünnungen werden durch entsprechende Ausbildung des zur Anbringung der flächenförmigen Verdünnungen vorgesehenen Werkzeugs erzielt. Die Anbringung der flächenförmigen Verdünnungen 17 kann gleichzeitig mit der Anbringung der Biegelinien 13 in einem Arbeitsgang erfolgen, und zwar mit Hilfe der für die Anbringung der Biegelinien gebräuchlichen Verfahren. Hierfür kommt in erster Linie die Hochfrequenzerwärmung bei gleichzeitiger Druckeinwirkung in Frage, wodurch besonders biegewillige weiche Biegekanten entstehen. Brauchbare Resultate werden aber auch durch gleichzeitiges Heißprägen der flächenförmigen Verdünnungen 17 und der Biegelinien 13 erzielt. Hierbei erfolgt die Anbringung der flächenförmigen Verdünnungen ebenso wie diejenige der Biegelinien 13 zweckmäßig durch Einwirkung auf eine Seite der Kunststoffolie. Sowohl die Anbringung von Biegelinien 13 im Hochfrequenzverfahren (DE-PS 25 41 324) als auch im Heißprägeverfahren sind so bekannt, daß sie hier keiner näheren Darlegung bedürfen.

Erfolgt die Faltung der in Rede stehenden Überlappungsstelle zur Bildung einer Schachtelkante bei einer Ausführung derflächenförmigen Verdünnung 17 nach einer der Fig. 5 und 7 bis 9, so bilden sich verursacht durch die Materialstauchung im Bereich der flächenförmigen Verdünnung 17 in unmittelbarer Nähe der Rillinien 12 des Kartonzuschnitteils 1 (18) kleine Faltungen im wesentlichen entlang der Rillinie 12, wodurch die Stauchspannungen in der Folie im Überlappungsbereich der Schachtelkante vollständig kompensiert werden. Der beschriebene Vorgang der Ausbildung kleiner Falten kann noch sehr wesentlich unterstützt werden, wenn innerhalb der flächenförmigen Verdünnungen 17 in gleichen Abständen drei parallele Rillen eingeformt werden, wie das in den Beispielen der Fig. 4 und 6 gezeigt ist. Die Einformung dieser kleinen Rillen wird gleichzeitig bei Anbringung der flächenförmigen Verdünnungen 17 und der Biegelinien 13 vorgenommen. Wie das Beispiel gemäß Fig. 4 zu erkennen gibt, schließt sich die mittlere Rille 42 unmittelbar an die Biegelinie 13 an, während die beiden seitlichen Rillen 41 und 43 an ihren Enden abgeknickt sind und sich mit der mittleren Rille 42 an der Anschlußstelle zur Biegelinie 13 vereinigen. Wird die so ausgestaltete flächenförmige Verdünnung 17 beim Falten der betreffenden Faltschachtelkante verformt, so bilden sich entlang der Rillen 41 bis 43 definierte Sollfaltungen, wie das stark vergrößert in Fig. 12 dargestellt ist. Hierdurch läßt sich die betrachtete Überlappungsstelle nicht nur besonders leicht falten, es entsteht auch eine definierte Folienverformung im Verdünnungsbereich bei der Spannungskompensation mit dem Erfolg gleichen Aussehens aller Überlappungsstellen im Schachtelkantenbereich nach dem Aufrichten der Faltschachtel.

Fig. 12 veranschaulicht die typische Bildung eines innenliegenden Wulstes 44 im Bereich der Rillinie 12 im Kartonzuschnitteil 1 (18). Wie ersichtlich ist, heben sich bei Anbringung von parallelen Rillen 41 bis 43 entsprechend der Fig. 4 und 6 die zwischen den Rillen 41 bis 43 befindlichen Flächenbereiche der flächenförmigen Verdünnungen bei der Bildung der definierten Sollfalten dachförmig von dem Wulst 44 ab. Das Ausmaß dieser dachförmig nach innen schlagenden kleinen Sollfaltung nimmt jedoch im inneren Endbereich der Rillen 41 bis 43, in welchem die Rillen zum Anschlußpunkt an die Biegelinie 13 konvergieren, ab, wodurch in diesem Bereich wieder eine Annäherung des Folienmaterials an den Wulst 44 erfolgt. Die Sollfaltenbildung führt also nicht zum Entstehen von Löchern im Kantenübergangsbereich zwischen den gefalteten Biegelinien 13 und den Rilllinien 12, wie das durch die Fig. 10 und 11 veranschaulicht wird.

Wie aus den Fig. 10 und 11 hervorgeht, ist es nicht erforderlich, daß der innere Endbereich der flächenförmigen Verdünnung 17 wesentlich über die Kartonkante hinausragt. Dennoch werden alle beim Falten auftretenden Spannungen von der flächenförmigen Verdünnung 17 so kompensiert, daß weder störende Verformungen der Folie im Sichtbereich noch ein Aufreißen des Kartonmaterials im Bereich der Rillinie 12 erfolgen. Biegelinie 13 und Rillinie 12 bilden vielmehr eine glatt durchgehende Schachtelkante, die auch an der Übergangsstelle zwischen Karton und Folie im Kantenbereich nahezu stufenfrei ist. Die Faltschachtel genügt damit allen Anforderungen, auch im ästhetischen Bereich.

Die Anbringung von parallelen Rillen 41 bis 43 wurde zwar nur mit Bezug auf eine bogenförmige Begrenzung der flächenförmigen Verdünnung 17 beschrieben, jedoch können auch die flächenförmigen Verdünnungen 17 entsprechend den in den Fig. 7 bis 9 dargestellten Ausführungsformen mit Rillen 41 bis 43 versehen werden. Eine besonders günstige leichte Faltbarkeit im Bereich der Rillen 41 bis 43 ergibt sich, wenn die Folienrestdicke der mittleren Rille 42 geringer ist als diejenige der beiden übereinstimmenden seitlichen Rillen 41 und 43.

Bei der Verwendung von steifen Kunststoffolien für die Herstellung von Verpackungen, insbesondere Faltschachteln, werden Foliendicken verwendet, die etwa im Bereich zwischen 200 und 400 ₁1m liegen. Für diesen Dickenbereich hat es sich als vorteilhaft herausgestellt, wenn die flächenförmigen Verdünnungen 17 so vorgenommen werden, daß die minimale Dicke im mittleren Bereich der flächenförmigen Verdünnungen etwa 100 ₁1m beträgt. Durch die Anbringung von Rillen 41 bis 43 wird diese minimale Dicke an den Rillen noch wesentlich unterschritten. Gute Resultate werden erhalten, wenn die mittlere Rille 42 eine Folienrestdicke von etwa 30 11m besitzt, während die Folienrestdicke an den beiden seitlichen Rillen 41 und 43 etwa 60 11m beträgt.

Bei dem in Fig. 13 dargestellten Ausführungsbeispiel der Querschnittsform der flächenförmigen Verdünnung 17 handelt es sich ebenfalls um eine schematisierte Schnittdarstellung. Die vorstehenden Darlegungen zu den Ausführungsbeispielen entsprechend Fig. 5 bis 9 gelten auch für Fig. 13, soweit nicht nachfolgend davon abweichende Aussagen getroffen werden. So istfür das Ausführungsbeispiel gemäß Fig. 13 nicht die zusätzliche Anbringung von parallelen Rillen 41 bis 43 entsprechend Fig. 4 vorgesehen. Außerdem treffen die vorstehenden Aussagen für die minimale Dicke im mittleren Bereich der flächenförmigen Verdünnungen nicht zu.

Wie erkennbar ist, befindet sich in der flächenförmigen Verdünnung 17 ein ebener Mittelstreifen 45, dessen Breite durch die mit der Bezugszahl 47 versehene Maßlinie angedeutet ist. Dieser Mittelstreifen 45 erstreckt sich über die gesamte Länge der flächenförmigen Verdünnung 17 und deckt bei Vereinigung des Folienzuschnitteils 3 (25) mit dem Kartonzuschnitteil 1 (18) die zugehörige Rillinie 12 im Kartonzuschnitteil ab. Da sich der Mittelstreifen 45 über die gesamte Länge der flächenförmigen Verdünnung erstreckt, schließt er unmittelbar an die zugehörige Biegelinie 13 im Folienzuschnitteil 3 (25) an. Der Mittelstreifen 45 besitzt an allen Stellen eine sehr geringe gleichbleibende Folienrestdicke von etwa 40 bis 60 µm. Gute Faltungsergebnisse wurden bei einer Restdicke von 55µm erzielt. Die angegebene geringe Folienrestdicke versteht sich bei einer Dicke der für das Folienzuschnitteil 3 (25) verwendeten Kunststoffolie zwischen etwa 200 und 400 µm. Die Breite 47 des Mittelstreifens 45 liegt zwischen etwa einem Drittel bis einem Sechstel der Breite der flächenförmigen Verdünnung 17, die etwa 8 mm betragen kann. Eine entsprechende Breite von etwa 8 mm für die flächenförmige Verdünnung 17 ist auch für die vorstehend beschriebenen Beispiele ausreichend. Gute Ergebnisse wurden bei einer Breite des Mittelstreifens 45 zwischen etwa 1,5 und 2 mm erzielt.

An den Mittelstreifen schließen sich zu beiden Seiten konkav gewölbte Übergangsflächen 46 stufenlos an, die an den seitlichen Rändern 34 der flächenförmigen Verdünnung 17 enden bzw. auslaufen. Bei der Faltung der miteinander verklebten Zuschnitteile hat sich bei einer Querschnittsausgestaltung gemäß Fig. 13 gezeigt, daß die gewünschten kleinen Faltungen im Bereich des Mittelstreifens auftreten, wobei etwa eine Konfiguration erzielt wird, wie sie in Fig. 12 dargestellt ist, selbst dann, wenn der Kleber zwischen den beiden Zuschnitteilen an den flächenförmigen Verdünnungen 17 nicht unterbrochen ist. In diesem Fall bilden sich Mikrofalten, die praktisch dem Wulst 44 eng anliegen.

Die in den Fig. 14, 16 und 18 abgebrochen dargestellten Überlappungsstellen können grundsätzlich an allen bekannten Faltschachteltypen wie dargestellt ausgebildet sein, soweit diese aus einem ersten Zuschnitteil 1, das beispielsweise aus Karton gebildet ist, und einem zweiten Zuschnitteil 3 aus durchsichtiger steifer Kunststoffolie zusammengesetzt sind. Derartige zusammengesetzte Faltschachteln können nach Art einer Fensterfaltschachtel ausgebildet sein, wie das in den in einem vergleichsweise kleineren Maßstab dargestellten Fig. 15, 17 und 19 durch die Fensteröffnung 2 angedeutet ist, oder können auch ein gegenüber einer Fensterfaltschachtel größeres Kunststoffteil aufweisen, das sich über mehrere Wände oder Wandteile ggf. einschließlich angrenzender Verschlußklappen und Staublaschen erstreckt. Gemeinsam ist den hier betrachteten Faltschachteln die Überlappung zwischen dem Kartonzuschnitteil 1 und dem Folienzuschnitteil 3, wobei beide Zuschnitteile miteinander verklebt sind, und zwar das Kartonzuschnitteil 1 auf seiner Innenseite und das Folienzuschnitteil 3 auf seiner Außenseite. Die Überlappungsverklebung ist in den Fig. 14, 16 und 18 gepunktet angedeutet und muß sich nicht über die gesamte Überlappungsfläche erstrecken. Die Verklebung kann auch streifenförmig erfolgen, wie das in den genannten Figuren durch die zu den Kanten der beiden Zuschnitteile 1 und 3 parallel verlaufenden gestrichelten Linien angedeutet ist.

Bei der in den Fig. 15, 17 und 19 dargestellten Fensterfaltschachtel erstreckt sich das Folienzuschnittteil 3 und damit auch die Fensteröffnung 2 über mindestens zwei zusammenstoßende Wandflächen der Faltschachtel, nämlich in der gezeichneten Ausführung über die Vorderwand 4 und die Seitenwand 6. Dementsprechend besitzt das Folienzuschnitteil 3 ein Vorderwandteil 14 und ein Seitenwandteil 16, die an der Biegelinie 13 zusammenstoßen. Die Bezugszahl 7 bezeichnet die Rückwand, und die Bezugszahl 9 die untere Verschlußklappe der Faltschachtel. Die Vorderwand 4 und die Seitenwand 6 des Kartonzuschnitteils 1 befinden sich zu beiden Seiten der in den Karton eingedrückten Rillinie 12. Aus den Zeichnungen ist nur eine Rillinie 12 der Faltschachtel und nur ein Abschnitt einer Biegelinie 13 dargestellt. Es ist aber ersichtlich, daß die Biegelinie 13 und die Rillinie 12 bei flächenförmigem Faltschachtelzuschnitt (Fig. 14, 16 und 18) exakt miteinander fluchten und nach dem Verkleben, Aufrichten und Schließen der Faltschachtel eine durchgehende Schachtelkante bilden (Fig. 15, 17 und 19).

An allen an den Schachtelkanten gegebenen Überlappungsstellen, von denen in den Zeichnungen nur eine dargestellt ist, ist das beispielsweise aus PVC bestehende Kunststoffolienmaterial ausgehend von seiner ursprünglichen Dicke von etwa 200 bis 400 _{I}tm im Bereich einer flächenförmigen Verdünnung 17 auf einen Bruchteil der ursprünglichen Foliendicke verdünnt, wobei die Dicke innerhalb der flächenförmigen Verdünnung 17 in der Mitte, d.h. im Bereich der Rillinie 12, am geringsten ist. Die flächenförmige Verdünnung 17 wird seitlich durch Ränder 34 begrenzt, an denen auch die Verklebung zwischen dem Kartonzuschnitteil 1 und dem Folienzuschnitteil 3 enden kann. Wie ersichtlich ist, erstreckt sich die flächenförmige Verdünnung 17 über die volle Überlappungslänge der beiden Zuschnitteile 1 und 3.

Die Anbringung der flächenförmigen Verdünnung 17 kann gleichzeitig mit der Anbringung der Biegelinie 13 in einem Arbeitsgang mit Hilfe der für die Anbringung der Biegelinien gebräuchlichen Verfahren erfolgen, beispielsweise durch Hochfrequenzerwärmung der Folie bei gleichzeitiger Druckeinwirkung. Die auf diese Weise hergestellten Biegelinien ergeben besonders biegewillige weiche Biegekanten.

Die flächenförmige Verdünnung 17 kompensiert die beim Falten an der Überlappungsstelle im Folienmaterial auftretenden Spannungen durch an ihr erfolgende Verformungen, ohne daß das Kartonmaterial an der Kantenüberlappungsstelle bis zum Aufreißen gedehnt wird. Beim Falten können im Übergangsbereich zwischen der flächenförmigen Verdünnung 17 und dem verdünnten Folienmaterial der Wandteile 14, 16 insbesondere bei dickeren Folien Restspannungen auftreten, weil die Biegelinie 13 beim Faltvorgang die an sich auch erwünschte Tendenz hat, sich etwas nach außen zu verlagern, um durch Fluchtung mit der Rillinie 12 eine praktisch stufenlos durchgehende Schachtelkante zu bilden.

Um etwaige Beschädigungen des Kartonzuschnittteils an der Grenze zum Sichtbereich der Fensteröffnung 2 ebenso zu vermeiden wie etwaige Verwerfungen im Bereich des an die Überlappungsstelle anschliessenden Folienmaterials der Wandteile 14, 16, wird zur Aufnahme derartiger Restspannungen bei der Ausführungsform gemäß der Fig. 14, 15 an der Anschlußstelle zwischen der Biegelinie 13 und der flächenförmigen Verdünnung 17 ein linienförmiger Einschnitt 48 im Folienzuschnitteil 3 angebracht, der durch die Materialdicke des Folienzuschnitteils 3 hindurchgeht. Der Einschnitt 48 steht nach beiden Seiten über die Biegelinie 13 vor und verläuft parallel zu der nahegelegenen Kante des Kartonzuschnitteils 1. Je geringer der Abstand des Einschnitts 48 von der erwähnten Nachbarkante des Kartonzuschnitteils 1 ist, desto weniger tritt der Einschnitt bei aufgerichteter Faltschachtel in Erscheinung, wie Fig. 15 veranschaulicht. Dabei entsteht aufgrund der erläuterten Auswärtsverlagerung der Biegelinie 13 beim Faltvorgang an der durch den Einschnitt 48 markierten Durchtrennstelle an der Schachtelkante allenfalls nur eine sehr kleine nach unten (bezogen auf die Darstellung gemäß Fig. 15) gerichtete Öffnung.

Bei der aus den Fig. 16 und 17 entnehmbaren Ausbildung der Unterbrechung ist diese als kreisförmiger Lochausschnitt 49 ausgeführt, der die Biegelinie 13 von der flächenförmigen Verdünnung 17 trennt und nur andeutungsweise von dem Kartonzuschnitteil 1 überlappt wird. Der Lochausschnitt 49 steht mit einander etwa entsprechenden Flächenbereichen nach beiden Seiten über die Biegelinie 13 vor, wie aus Fig. 16 hervorgeht. Es hat sich gezeigt, daß ein im Verhältnis zur Breite der flächenförmigen Verdünnung 17 verhältnismäßig geringer Durchmesser des Lochausschnitts 48 ausreicht, um den erwähnten zusätzlichen Spannungsausgleich an der Anschlußstelle zwischen der Biegelinie und der flächenförmigen - Verdünnung 17 herbeizuführen. Aufgrund des geringen Durchmessers tritt der Lochausschnitt 49 bei aufgerichtetet Schachtel kaum nennenswert in Erscheinung, wie Fig. 17 verdeutlicht.

Bei der Ausführungsform entsprechend der Fig. 18 und 19 ist der die Unterbrechung bildende Lochausschnitt in Form einer Ellipse 50 ausgeführt, deren längere Achse parallel zur benachbarten Kante des Kartonzuschnitteils 1 verläuft. Auch in diesem Fall steht die Ellipse 50 mit einander etwa entsprechenden Flächenbereichen nach beiden Seiten der Biegelinie 13 vor und wird von dem Kartonzuschnitteil 1 nur unwesentlich überlappt. Der kleinere Durchmesser der Ellipse ist so gering ausgeführt, daß die von der Biegelinie 13 und der Rillinie 12 gebildete Schachtelkante der aufgerichteten Schachtel nur unwesentlich unterbrochen ist. Im gezeichneten Beispiel ist der größte Durchmesser der Ellipse 50 erheblich kleiner als die Breite der flächenförmigen Verdünnung 17, die aufgrund des bei den Fig. 14, 16 und 18 verwendeten Vergrößerungsmaßstabs ohnehin breiter erscheint als in der Realität.

Die aus den Fig. 16 und 18 ersichtlichen geometrischen Ausführungen des Lochausschnitts haben nur den Charakter bevorzugter Beispiele. Auch abweichende geometrische Konfigurationen, beispielsweise Vielecke, sind möglich, wenn lediglich eine etwa symmetrische Anordnung mit Bezug auf die Biegelinie 13 und die Rillinie 12 vorgesehen ist und die sonstigen angegebenen Bedingungen eingehalten sind.

## Patentansprüche

1. Faltschachtel, bestehend aus einem ersten Zuschnitteil aus undurchsichtigem Material, insbesondere Karton, und einem zweiten Zuschnitteil aus durchsichtiger steifer Kunststoffolie, welches sich über mindestens eine Schachtelkante, die zu einem Teil an einer in der Kunststoffolie vorgesehenen Biegelinie gebildet ist, erstreckt und mit dem ersten Zuschnitteil auf dessen Innenseite überlappend verklebt ist, wobei auch an mindestens einem Ende der Biegelinie eine Überlappung zwischen dem ersten und dem zweiten Zuschnitteil vorhanden ist und die Biegelinie durch eine entsprechende Rillinie im ersten Zuschnitteil fortgesetzt ist, an welcher die Schachtelkante zum anderen Teil gebildet ist, dadurch gekennzeichnet, daß an den im Bereich der Schachtelkanten vorhandenen Überlappungsstellen zwischen dem ersten und dem zweiten Zuschnitteil (1, 18; 3, 25) das zweite Zuschnitteil (3, 25) an die Biegelinien (13) unmittelbar anschließend flächenförmig auf einen Bruchteil seiner ursprünglichen Foliendicke verdünnt ist und daß sich die flächenförmigen Verdünnungen (17) des zweiten Zuschnitteils (3, 25) mindestens über die Überlappungslänge erstrecken.

2. Faltschachtel nach Anspruch 1, dadurch gekennzeichnet, daß die flächenförmigen Verdünnungen (17) über ihre Länge einen im wesentlichen gleichbleibenden Querschnitt besitzen.

3. Faltschachtel nach Anspruch 1 oder 2, dadurch gekennzeichnet, daß die flächenförmigen Verdünnungen (17) von ihren seitlichen Rändern (34) ausgehend zur Mitte hin eine abnehmende Dicke besitzen, wobei die Dicke im Bereich der Rillinien (12) des ersten Zuschnitteils (1, 18) am geringsten ist.

4. Faltschachtel nach einem der Ansprüche 1 bis 3, dadurch gekennzeichnet, daß die flächenförmigen Verdünnungen (17) im Querschnitt betrachtet auf einer Seite bogenförmig begrenzt sind (Fig. 5, 6).

5. Faltschachtel nach einem der Ansprüche 1 bis 3, dadurch gekennzeichnet, daß die flächenförmigen Verdünnungen (17) auf einer Seite jeweils durch mindestens zwei zusammenstoßende Schrägflächen (35) begrenzt sind (Fig. 7).

6. Faltschachtel nach einem der Ansprüche 1 bis 3, dadurch gekennzeichnet, daß die flächenförmigen Verdünnungen (17) auf einer Seite jeweils durch zwei äußere Schrägflächen (36) und eine mittlere ebene Fläche (37) begrenzt sind (Fig. 8).

7. Faltschachtel nach einem der Ansprüche 1 bis 3, dadurch gekennzeichnet, daß die flächenförmigen Verdünnungen (17) auf einer Seite durch stufenförmig angeordnete ebene Flächen (38 bis 40) begrenzt sind (Fig. 9).

8. Faltschachtel nach einem der Ansprüche 1 bis 7, dadurch gekennzeichnet, daß innerhalb der flächenförmigen Verdünnungen (17) in gleichen Abständen jeweils drei parallele Rillen (41 bis 43) eingeformt sind, deren mittlere (42) in Verlängerungsrichtung der zugehörigen Biegelinie (13) im zweiten Zuschnitteil (3, 25) angeordnet ist.

9. Faltschachtel nach Anspruch 8, dadurch gekennzeichnet, daß die mittlere Rille (42) an die Biegelinie (13) unmittelbar anschließt, und daß die beiden seitlichen Rillen (41, 43) an ihren inneren Enden jeweils abgeknickt verlaufen und sich mit der mittleren Rille an der Anschlußstelle zur Biegelinie vereinigen.

10. Faltschachtel nach Anspruch 8 oder 9, dadurch gekennzeichnet, daß die mittlere Rille (42) bis zu einer geringeren Folienrestdicke in die verdünnte Folie eingedrückt ist als die beiden seitlichen Rillen (41, 43), die bis zu einer übereinstimmenden Folienrestdicke eingedrückt sid.

11. Faltschachtel nach einem der Ansprüche 1 bis 10, dadurch gekennzeichnet, daß bei einer Dicke der für das zweite Zuschnitteil (3, 25) verwendeten Kunststoffolie zwischen 200 und 400 jₗm die minimale Dicke im Bereich der flächenförmigen Verdünnungen (17) etwa 100 jlm beträgt.

12. Faltschachtel nach den Ansprüchen 10 und 11, dadurch gekennzeichnet, daß die Folienrestdicke an der mittleren Rille (42) etwa ein Drittel und die Folienrestdicke an den beiden seitlichen Rillen (41, 43) etwa zwei Drittel der minimalen Dicke im Bereich der flächenförmigen Verdünnungen (17) beträgt.

13. Faltschachtel nach einem der Ansprüche 1 bis 12, dadurch gekennzeichnet, daß die Überlappungsklebung zwischen den beiden Zuschnitteilen (1, 18; 3, 25) etwa an den seitlichen Rändern (34) der flächenförmigen Verdünnungen (17) endet.

14. Faltschachtel nach einem der Ansprüche 8 bis 12, dadurch gekennzeichnet, daß die Überlappungsklebung zwischen den beiden Zuschnitteilen (1, 18; 3, 25) an den seitlichen Rillen (41, 43) endet.

15. Faltschachtel nach einem der Ansprüche 1 bis 14, dadurch gekennzeichnet, daß die flächenförmigen Verdünnungen (17) durch Einwirkung auf eine Seite der Kunststoffolie hergestellt sind.

16. Faltschachtel nach einem der Ansprüche 1 bis 15, dadurch gekennzeichnet, daß die flächenförmigen Verdünnungen (17) gemeinsam mit den Biegelinien (13) durch Hochfrequenz-/Druckeinwirkung oder durch Heißprägen angebracht sind.

17. Faltschachtel nach einem der Ansprüche 1 bis 3, 13, 15, 16, dadurch gekennzeichnet, daß die flächenförmigen Verdünnungen (17) jeweils einen die zugehörige Rillinie (12) des ersten Zuschnitteils (1, 18) abdeckenden und an die zugehörige Biegelinie des zweiten Zuschnitteils (3, 25) anschließenden Mittelstreifen (45) besitzen, der an allen Stellen eine gleichbleibende Folienrestdicke besitzt und an den sich seitlich konkav gewölbte bis zu den seitlichen Rändern (34) reichende Übergangsflächen (46) stufenlos anschließen.

18. Faltschachtel nach Anspruch 17, dadurch gekennzeichnet, daß der Mittelstreifen (45) bei einer Dicke der für das zweite Zuschnitteil (3, 25) verwendeten Kunststoffolie zwischen etwa 200 und 400 jlm eine Folienrestdicke von etwa 40 bis 60 jlm besitzt, während seine Breite (47) zwischen etwa 1/3 bis 1/6 der Breite der flächenförmigen Verdünnung (17) beträgt.

19. Faltschachtel nach einem der Ansprüche 1 bis 18, dadurch gekennzeichnet, daß an den Anschlußstellen zwischen den Biegelinien (13) und den flächenförmigen Verdünnungen (17) im zweiten Zuschnitteil (3) jeweils eine durch die Materialdicke durchgehende Unterbrechung (48; 49; 50) vorgesehen ist, die im wesentlichen von dem ersten Zuschnitteil (1) nicht überlappt ist.

20. Faltschachtel nach Anspruch 19, dadurch gekennzeichnet, daß die Unterbrechung als sich quer zur Biegelinie (13) erstreckender linienförmiger Einschnitt (48) ausgebildet ist, der nach beiden Seiten über die Biegelinie vorsteht, etwa die Breite der flächenförmigen Verdünnung (17) besitzt und parallel zur eng benachbarten Kante des ersten Zuschnitteils (1) verläuft.

21. Faltschachtel nach Anspruch 19, dadurch gekennzeichnet, daß die Unterbrechung als Lochausschnitt (49; 50) ausgebildet ist, der nach beiden Seiten über die Biegelinie (13) mit einander etwa entsprechenden Flächenbereichen vorsteht und dessen Breite höchstens etwa der Breite der flächenförmigen Verdünnung (17) entspricht.

22. Faltschachtel nach den Ansprüchen 19 und 21, dadurch gekennzeichnet, daß der Lochausschnitt (49) am flachliegenden zweiten Zuschnitteil (3) kreisförmig ausgebildet ist.

23. Faltschachtel nach den Ansprüchen 19 und 21, dadurch gekennzeichnet, daß der Lochausschnitt (50) im flachliegenden zweiten Zuschnitteil (3) etwa die Form einer Ellipse aufweist, deren längere Achse parallel zur benachbarten Kante des ersten Zuschnitteils (1) verläuft.

## Claims

1. Folding box, consisting of a first blank component of opaque material, especially cardboard, and of a second blank component of transparent, stiff plastics sheet, which extends over at least one edge of the box which is formed partly at a bending line provided in the plastics sheet and is overlappingly glued to the first blank component on the inner face of the latter, an overlap between the first and the second blank component being present also at at least one end of the bending line and the bending line being continued by a corresponding groove line in the first blank component, at which groove linethe remainder of the box edge is formed, characterized in that, at the overlapping locations between the first and second blank components (1, 18; 3, 25) present in the region of the box edges, the second blank component (3, 25) is thinned down areally to a fraction of its original sheet thickness immediately adjoining the bending lines (13) and that the areal thinned-down regions (17) of the second blank component (3, 25) extend at least over the length of the overlap.

2. Folding box according to Claim 1, characterized in that the areal thinned-down regions (17) have a substantially constant cross-section over their length.

3. Folding box according to Claim 1 or 2, characterized in that the areal thinned-down regions (17) have a decreasing thickness from their lateral edges (34) to the centre, the thickness in the region of the groove lines (12) of the first blank component (1, 18) being the smallest.

4. Folding box according to one of Claims 1 to 3, characterized in that the areal thinned-down regions (17), as viewed in cross-section, are bounded by a curve on one face (Fig. 5, 6).

5. Folding box according to one of Claims 1 to 3, characterized in that the areal thinned-down regions (17) are bounded on one side each by at least two abutting inclined surfaces (35) (Fig. 7).

6. Folding box according to one of Claims 1 to 3, characterized in that the areal thinned-down regions (17) are bounded on one side each by two outer inclined surfaces (36) and one middle plane surface (37) (Fig. 8).

7. Folding box according to one of Claims 1 to 3, characterized in that the areal thinned-down regions (17) are bounded on one side by stepped plane surfaces (38 to 40) (Fig. 9).

8. Folding box according to one of Claims 1 to 7, characterized in that, within each of the areal thinned-down regions (17), three parallel grooves (41 to 43) are formed at equal intervals, of which the middle groove (42) is disposed in the continuation direction of the associated bending line (13) in the second blank component (3, 25).

9. Folding box according to Claim 8, characterized in that the middle groove (42) immediately adjoins the bending line (13) and that the two lateral grooves (41, 43) are each cranked at their inner ends and combine with the middle groove at the junction point with the bending line.

10. Folding box according to Claim 8 or 9, characterized in that the middle groove (42) is pressed into the thinned-down sheet to leave a smaller residual sheet thickness than the two lateral grooves (41, 43), which are pressed in to a uniform residual sheet thickness.

11. Folding box according to one of Claims 1 to 10, characterized in that, for a thickness between 200 and 400 ¡¡.m for the plastics sheet used for the second blank component (3,25), the minimum thickness in the region of the areal thinned-down regions (17) is approximately 100 ₁1m.

12. Folding box according to Claims 10 and 11, characterized in that the residual sheet thickness at the middle groove (42) is approximately one third of, and the residual sheet thickness at the two lateral grooves (41, 43) approximately two thirds of the minimum thickness in the areal thinned-down regions (17).

13. Folding box according to one of Claims 1 to 12, characterized in that the overlap gluing between the two blank components (1, 18; 3,25) terminates approximately at the lateral edges (34) of the areal thinned-down regions (17).

14. Folding box according to one of Claims 8 to 12, characterized in that the overlap gluing between the two blank components (1, 18; 3, 25) terminates at the lateral grooves (41, 43).

1 5. Folding box according to one of Claims 1 to 14, characterized in that the areal thinned-down regions (17) are produced by action upon one side of the plastics sheet.

16. Folding box according to one of Claims 1 to 15, characterized in that the areal thinned-down regions (17) are formed together with the bending lines (13) by high-frequency/pressure action or by hot embossing.

17. Folding box according to one of Claims 1 to 3, 13, 15, 16, characterized in that the areal thinned-down regions (17) each possess a middle strip (45), covering the associated groove line (12) of the first blank component (1, 18) and adjoining the associated bending line of the second blank component (3, 25), which middle strip possesses at all points a uniform residual sheet thickness and is smoothly adjoined by laterally concave transition surfaces (46), extending as far as the lateral edges (34).

18. Folding box according to Claim 17, characterized in that the middle strip (45), for a thickness of between approximately 200 and 400 J.lm for the plastics sheet used for the second blank component (3, 25), has a residual sheet thickness of about 40 to 60 gm, wherein its width (47) is between approximately 1/3 to 1/6 of the width of the areal thinned-down region (17).

19. Folding box according to one of Claims 1 to 18, characterized in that, at each of the junction locations between the bending lines (13) and the areal thinned-down regions (17) in the second blank component (3), an interruption (48; 49; 50) passing right through the material thickness is provided, which basically is not overlapped by the first blank component (1).

20. Folding box according to Claim 19, characterized in that the interruption is formed as a linear incision (48) extending transversely to the bending line (13), which incision extends on both sides beyond the bending line, has approximately the width of the areal thinned-down region (17), and extends parallel to the closely adjacent edge of the first blank component (1).

21. Folding box according to Claim 19, characterized in that the interruption is formed as a hole (49; 50), which projects on both sides beyond the bending line (13) with areas approximately equal to each other and the width of which is at most approximately equal to the width of the areal thinned-down region (17).

22. Folding box according to Claims 19 and 21, characterized in that the hole (49) is formed as a circle in the flat, second blank component (3).

23. Folding box according to Claims 19 and 21, characterized in that the hole (50) has generally the form of an ellipse in the flat, second blank component (3), the longer axis of which ellipse extends parallel to the adjacent edge of the first blank component (1).

## Revendications

1. Boîte pliante, se composant d'une première découpe de matériau opaque, en particulier en carton, et d'une seconde découpe en feuille de plastique rigide transparent qui s'étend au-delà d'au moins une des arêtes de la boîte pliante, formée pour partie d'une ligne de flexion prévu dans la feuille en plastique et qui est assemblée avec la première découpe par collage avec recouvrement sur la face intérieure de celle-ci, où il existe au moins à l'une des extrémités de la ligne de flexion un recouvrement entre la première et la seconde découpe et où la ligne de flexion est poursuivie par un trait de rainage correspondant dans la première découpe, pour former la seconde partie de l'arête de la boîte, caractérisée en ce que, aux points de recouvrement existant au niveau des arêtes de la boîte pliante entre la première et la seconde découpes (1, 18; 3, 25), la seconde découpe (3, 25) est amincie à une fraction de l'épaisseur initiale de la feuille sur une surface poursuivant immédiatement les lignes de flexion (13) et en ce que les plats amincis (17) de la seconde découpe (3, 25) s'étendent au moins sur la longueur du recouvrement.

2. Boîte pliante selon la revendication 1, caractérisée en ce que les plats amincis (17) présentent une section essentiellement constante sur leur longueur.

3. Boîte pliante selon la revendication 1 ou 2, caractérisée en ce que les plats amincis (17) présentent une épaisseur décroissante entre leurs bords latéraux (34) et leur centre, l'épaisseur étant minimale au niveau des traits de rainage (12) de la première découpe (1, 18).

4. Boîte pliante selon l'une des revendications 1 à 3, caractérisée en ce que les plats amincis (17), considérés en coupe, sont délimités sur une seule face par un arc de cercle (figures 5, 6).

5. Boîte pliante selon l'une des revendications 1 à 3, caractérisée en ce que les plats amincis (17) sont délimités sur une seule face par au moins deux surfaces obliques (35) se rejoignant (figure 7).

6. Boîte pliante selon l'une des revendications 1 à 3, caractérisée en ce que les plats amincis (17) sont délimités sur une seule face par deux surfaces obliques extérieures (36) et une surface plane centrale (37) (figure 8).

7. Boîte pliante selon l'une des revendications 1 à 3, caractérisée en ce que les plats amincis (17) sont délimités sur une seule face par des surfaces planes disposées en gradins (38 à 40) (figure 9).

8. Boîte pliante selon l'une des revendications 1 à 7, caractérisée en ce que sont formées au sein des plats amincis (17) trois rainures parallèles et équidistantes (41 à 43) dont la médiane (42) est disposée dans le prolongement de la ligne de flexion correspondante (13) de la seconde découpe (3, 25).

9. Boîte pliante selon la revendication 8, caractérisée en ce que la rainure médiane (42) se raccorde directement à la ligne de flexion (13) et en ce que les deux rainures latérales (41, 43) sont coudées à leurs extrémités intérieures et rejoignent la rainure médiane au point de raccordement avec la ligne de flexion.

10. Boîte pliante selon la revendication 8 ou 9, caractérisée en ce que la rainure médiane (42) est imprimée dans la feuille amincie jusqu'à une épaisseur résiduelle moindre que celle des deux rainures latérales (41, 43), qui sont imprimées jusqu'à une épaisseur résiduelle concordante.

11. Boîte pliante selon une des revendications 1 à 10, caractérisée en ce que, pour une épaisseur de la feuille de plastique utilisée pour la seconde découpe (3, 25) comprise entre 200 et 400 µm, l'épaisseur minimale au niveau des plats amincis (17) est d'environ 100 J.1m.

12. Boîte pliante selon les revendications 10 et 11, caractérisée en ce que l'épaisseur résiduelle de la feuille au niveau de la rainure médiane (42) est d'environ un tiers et celle au niveau des deux rainures latérales (41, 43) d'environ deux tiers de l'épaisseur minimale au niveau des plats amincis (17).

13. Boîte pliante selon l'une des revendications 1 à 12, caractérisée en ce que le collage de la partie en recouvrement entre les deux découpes (1, 18; 3,25) est interrompu approximativement aux bords latéraux (34) des plats amincis (17).

14. Boîte pliante selon l'une des revendications 8 à 12, caractérisée en ce que le collage de la partie en recouvrement entre les deux découpes (1, 18; 3, 25) est interrompu aux rainures latérales (41, 43).

15. Boîte pliante selon l'une des revendications 1 à 14, caractérisée en ce que les plats amincis (17) sont produits par une action sur une seule face de la feuille de plastique.

16. Boîte pliante selon l'une des revendications 1 à 15, caractérisée en ce que les plats amincis (17) sont appliqués en même temps que les lignes de flexion (13) par l'action de hautes fréquences et de pression ou par estampage à chaud.

17. Boîte pliante selon l'une des revendications 1 à 3, 13, 15, 16, caractérisée en ce que les plats amincis (17) possèdent une bande médiane (45) recouvrant le trait de rainage (12) de la première découpe (1, 18), prolongeant la ligne de flexion de la seconde découpe (3, 25), présentant en tous points une même épaisseur résiduelle de la feuille et se poursuivant sans gradin par des surfaces de transition (46) de forme concave allant jusqu'aux bords latéraux (34).

18. Boîte pliante selon la revendication 17, caractérisée en ce que la bande médiane (45) possède une épaisseur résiduelle de 40 à 60 Ilm dans le cas d'une épaisseur initiale de 200 à 400 µm de la feuille de plastique utilisée pour la seconde découpe (3, 25), tandis que la largeur (47) est comprise entre 1/3 et 1/6 de la largeur du plat aminci (17).

19. Boîte pliante selon l'une des revendications 1 à 18, caractérisée en ce que, aux points de raccordement entre les lignes de flexion (13) et les plats amincis (17) sont réalisées dans la seconde découpe (3, 25) des interruptions (48; 49; 50) traversant toute l'épaisseur du matériau et qui, pour l'essentiel, ne sont pas recouvertes par la première découpe (1).

20. Boîte pliante selon la revendication 19, caractérisée en ce que les interruptions prennent la forme d'entailles (48) en forme de trait perpendiculaire à la ligne de flexion (13), dépassant de part et d'autre de cette ligne de flexion, possédant approximativement la largeur des plats amincis (17) et se trouvant parallèlement à l'arête immédiatement adjacente de la première découpe (1).

21. Boîte pliante selon la revendication 19, caractérisée en ce que l'interruption est une ouverture (49; 50) en forme de trou se partageant de manière sensiblement égale de part et d'autre de la ligne de flexion (13) et possédant une largeur correspondant au maximum à la largeur du plat aminci (17).

22. Boîte pliante selon les revendications 19 et 21, caractérisée en ce que, lorsque la seconde découpe (3) est à plat, l'ouverture (49) a la forme d'un cercle.

23. Boîte pliante selon les revendications 19 et 21, caractérisée en ce que, lorsque la seconde découpe (3) est à plat, l'ouverture (50) a la forme d'une ellipse dont le grand axe est parallèle à l'arête adjacente de la première découpe (1).
